# EUROPÄISCHE PATENTANMELDUNG

(11) **EP 4 299 256 A1**
(43) Veröffentlichungstag der Anmeldung: **03.01.2024**
(21) Anmeldenummer: 22182428.7
(22) Anmeldetag: 30.06.2022
(51) Int. Cl.: B25H 3/00, B25F 5/02

(54) **BITHALTER UND BOHRSCHRAUBERANORDNUNG**

(71) Anmelder: Agrawal, Ram Krishna, 89231 Neu-Ulm (DE)
(72) Erfinder: Agrawal, Ram Krishna, 89231 Neu-Ulm (DE)
(74) Vertreter: Baur & Weber Patentanwälte PartG mbB

(57) **Zusammenfassung**

Bithalter (3) zum Aufbewahren von zumindest einem Bit (7), wobei der Bithalter (3) durch ein Schraubverbindungsmittel (11) an einem Bohrschrauber (1) befestigbar ist und umfasst:
- zumindest einen Bitplatz (27), der ausgebildet ist, ein Bit (7) aufzunehmen und entnehmbar zu halten, wobei der Bitplatz (27) eine Aufnahmeöffnung (39) umfasst, in die das Bit (7) in Bitlängsrichtung einsteckbar ist,
- ein Haltemittel, das ausgebildet ist, das Bit (7) im Bitplatz (27) zu halten, und
- ein Durchgangsloch (23), durch das das Schraubverbindungsmittel (11) führbar ist, sodass ein Kopf des Schraubverbindungsmittels (11) auf einer Vorderseite des Bithalters (3) aufliegt.

## Beschreibung

Die Erfindung betrifft einen Bithalter, der an einem Bohrschrauber befestigbar ist, und eine Bohrschrauberanordnung umfassend einen Bohrschrauber und solch einen Bithalter.

Ein Bohrschrauber ist ein motorangetriebenes, bohrmaschinenähnliches Werkzeug zum Schrauben und Bohren. Üblicherweise ist es akkumulatorbetrieben und wird in diesem Fall umgangssprachlich auch als Akkuschrauber bezeichnet.

Der Bohrschrauber umfasst eine Bitaufnahme, in die auswechselbare Bits einsetzbar sind und durch den Bohrschrauber antreibbar sind. Solche Bits sind Schraubendreherklingen ohne Griff und werden auch als Schraubbits bezeichnet. Der Bohrschrauber ist in einfacher und schneller Weise durch Austausch des Bits an verschiedene Schraubenkopfprofile anpassbar, indem ein Bit eingesetzt wird, dessen Schraubendreherklinge mit dem vorgegebenen Schraubenkopfprofil korrespondiert. Die Fußseite des Bits korrespondiert mit der Bitaufnahme, sodass das Bit formschlüssig in die Aufnahme eingesetzt werden kann und durch eine Rückhalteeinrichtung oder magnetisch fixierbar ist. Aufnahmeform und Bitfußform korrespondieren. Insbesondere das sogenannte Sechskantbit mit sechskantigem Bitfuß, der in einen Innensechskant der Bitaufnahme einsetzbar ist, hat sich durchgesetzt.

Im Arbeitseinsatz mit wechselnden Bits ist der Austausch der Bits einfach und schnell zu bewerkstelligen. Allerdings können durch die Bereitstellung der Bits Zeitverzögerungen auftreten, da beim Austausch das gewünschte Bit nicht so schnell greifbar ist, wie der Werkzeugnutzer es gerne hätte. Diese Verzögerung kann beispielsweise dadurch bedingt sein, dass die Bits nicht am unmittelbaren Arbeitsort verfügbar sind. Bei ungeordnet in der Hosentasche aufbewahrten Bits kostet das Suchen des gewünschten Bits Zeit. Auf einem Möbelstück oder einer Fensterbank bereitgestellte Bits sind möglicherweise einige Armlängen vom Arbeitsort entfernt, sodass auch deren Einsatz Zeit kostet.

Es stellt sich die Aufgabe, einen Bithalter zum Aufbewahren der Bits im Arbeitseinsatz bereitzustellen, der die zuvor genannten Probleme überwindet.

Die Aufgabe wird gelöst durch einen Bithalter mit den Merkmalen des Anspruchs 1 und eine Bohrschrauberanordnung mit den Merkmalen des Anspruchs 14.

Der Bithalter ist zum Aufbewahren von zumindest einem Bit vorgesehen. Der Bithalter ist durch ein Schraubverbindungsmittel an einem Bohrschrauber befestigbar und umfasst zumindest einen Bitplatz, der ausgebildet ist, das Bit aufzunehmen und entnehmbar zu halten, wobei der Bitplatz eine Aufnahmeöffnung umfasst, in die das Bit in Bitlängsrichtung einsteckbar ist. Ein Haltemittel ist ausgebildet, das Bit im Bitplatz zu halten. Ein Durchgangsloch ist vorgesehen, durch das das Schraubverbindungsmittel führbar ist, sodass ein Kopf des Schraubverbindungsmittels auf einer Vorderseite des Bithalters aufliegt.

Die Bohrschrauberanordnung umfasst einen Bohrschrauber mit einem Innengewinde, das insbesondere am Griff des Bohrschraubers angeordnet ist, wobei der Bithalter mittels des Schraubverbindungsmittels am Bohrschrauber befestigt oder befestigbar ist. In einer Ausführung ist eine Rückseite des befestigten Bithalters dem Griff zugewandt, und die gegenüberliegende Vorderseite ist vom Griff abgewandt.

Der Bithalter kann mit dem Schraubverbindungsmittel am Bohrschrauber mit Innengewinde angeordnet und lösbar befestigt werden. Die Befestigung erfolgt durch das Schraubverbindungsmittel, das durch das Durchgangsloch gesteckt in das Innengewinde greift und den Bithalter so zwischen den auf der Vorderseite des Bithalters aufliegenden Kopf des Schraubverbindungsmittels und den Bohrschrauber klemmt, dass die Rückseite des Bithalters zum Bohrschrauber gewandt ist und vorteilhafterweise auf ihm aufliegt. Das Schraubverbindungsmittel ist im einfachen Fall eine Schraube, kann aber beispielsweise auch eine Gewindestange mit Schraubmutter als Kopf sein.

Das Vorsehen eines Innengewindes hat sich bei Bohrschraubern weitgehend durchgesetzt. Am Innengewinde kann zur Sicherung des Bohrschraubers vor einem Herunterfallen eine Halteschlaufe befestigt werden. Die Halteschlaufe kann auch zum Aufhängen oder Befestigung an einem Gürtel dienen. Dieses Innengewinde wird nun zur Befestigung des Bithalters genutzt, sodass der Bithalter für konventionelle Bohrschrauber unterschiedlicher Ausgestaltungen verwendbar ist. Durch geeignete Wahl des Schraubverbindungsmittels sind selbst verschiedene Innengewinde kein Hindernis, da lediglich Außengewinde des Schraubverbindungsmittels und Innengewinde korrespondieren müssen, um den Bithalter sicher am Bohrschrauber zu befestigen. Es ist in einer Ausführung möglich, eine Halteschlaufe zwischen den Bithalter und den Griff des Bohrschraubers zu klemmen, sodass die ursprüngliche Funktion des Innengewindes zur Befestigung einer Halteschlaufe erhalten bleibt.

Das Haltemittel hält das eingesteckte Bit in einer Halteposition, die durch die Gestaltung des Bithalters vorgegeben ist. Das Bit wird in der Halteposition unabhängig von der Ausrichtung des Bithalters im Raum gehalten. Mit anderen Worten: Das Bit fällt nicht hinaus, wenn die Aufnahmeöffnung nach unten gewandt ist. In diesem Fall haben eine Entnahmerichtung, in der das Bit aus dem Bithalter entnehmbar ist, und die Schwerkraft dieselbe Richtung.

In einer Ausführung sind eine Mehrzahl von Bitplätzen vorgesehen, in denen eine Mehrzahl von Bits, die in dieselbe Richtung ausgerichtet sind, aufbewahrbar sind. Die Bitplätze ermöglichen eine geordnete Bereitstellung der Bits. Ein Bitplatz kann genau ein Bit aufnehmen. Vorteilhafterweise sind zumindest zwei Bitplätze vorgesehen, sodass zumindest zwei Bits im Bithalter aufbewahrt werden können. Ein Magazinkörper des Bithalters mit zwei Bits ist nicht auf zwei Bits beschränkt, sondern erweiterbar, sodass mehr Bits aufbewahrbar sind.

Aufnahmeöffnungen der Bitplätze sind in einer Reihe an einer Oberseite des Bithalters angeordnet, sodass die Bits nebeneinander, mit den Bitköpfen zu den Aufnahmeöffnungen ausgerichtet im Bithalter angeordnet werden können. Die Bits werden mit den Bitfüßen voran durch die Aufnahmeöffnungen in die Bitplätze eingesteckt. In einer Ausführung gehen die Aufnahmeöffnungen ineinander über, sodass sie beispielsweise als ein mehrfach taillierter Schlitz ausgebildet sind.

Das Haltemittel umfasst einen magnetischen Bereich, der die Bits durch eine Magnetkraft kraftschlüssig hält. Somit bleiben die Bits unabhängig von der Lage des Bithalters an ihren Bitplätzen und fallen während des Arbeitens nicht hinaus. Das Haltemittel ist so ausgebildet, dass ein Magnetkraftschluss das Bit auch bei in Entnahmerichtung wirkender Schwerkraft in seiner Position hält. Die Magnetkraft, die auf das Bit wirkt, ist somit größer als die Schwerkraft. Die Magnetkraft ist der dominierende Effekt zum Halten der Bits. Ein Reibschluss trägt nicht oder nur unwesentlich zum Halten des Bits bei. Es tritt keine Reibungskraft oder allenfalls eine geringe Reibungskraft zwischen dem Bit und dem Bithalter bei in Entnahmerichtung wirkender Schwerkraft auf. Der Bitplatz ist so ausgebildet, dass das Bit verspannungsfrei darin positionierbar ist und eingeschoben werden kann. Vielmehr wird das Bit beim Einschieben durch die Magnetkraft in den Bithalter und in seine Halteposition im Bitplatz gezogen, was das Einschieben erleichtert und unterstützt. Eine möglicherweise auftretende zeitweilige Magnetisierung der Bits wird zumindest im Holzbau nicht als störend empfunden und beeinflusst die Holzverarbeitung nicht.

In einer Ausführung weist jeder Bitplatz eine vorderseitige Fingerspitzeneingriffsöffnung auf, durch die eine Fingerspitze des Werkzeugnutzers das Bit durch eine Bewegung in Entnahmerichtung, das heißt in Richtung der Bithalteroberseite, aus dem Bithalter schieben kann. Natürlich kann zu diesem Zweck auch ein schmales Werkzeug, beispielsweise ein Spatel oder ein Schraubendreher, verwendet werden. Die Fingerspitzeneingriffsöffnung ist so gestaltet, dass das Bit nicht nach vorne hinausfallen kann. Dies wird dadurch erreicht, dass die Fingerspitzeneingriffsöffnung schmaler als der Durchmesser des Bits ist und/oder dass sie nicht in die Aufnahmeöffnung mündet.

In einer Ausführung erstreckt sich die Fingerspitzeneingriffsöffnung bis in eine Unterseite des Bithalters. An der Vorderseite verläuft die Fingerspitzeneingriffsöffnung in Bitlängsrichtung des gehaltenen Bits. Der Bitplatz ist so ausgebildet, dass unterseitig ein Anschlag für das Bit ausgebildet ist. Einerseits kann durch diese Gestaltung, bei der die Unterseite des Bits teilweise durch die Fingerspitzeneingriffsöffnung zugänglich ist, das Bit nicht entgegen der Entnahmerichtung nach unten aus dem Bithalter rutschen. Andererseits kann die Fingerspitze von unten gegen das Bits drücken und es in Entnahmerichtung nach oben aus dem Bithalter schieben.

Die Mehrzahl der Bitplätze ist durch eine sich über die Bitplätze erstreckende Ausnehmung zwischen der Vorderseite und der Rückseite des Bithalters ausgebildet, was die Fertigung vereinfacht. In der einen Ausnehmung sind mehrere Bitplätze ausgebildet. Durch die Strukturierung der Innenwand der Ausnehmung werden die Haltepositionen für die Bits vorgegeben und die Bitplätze definiert. Zumindest ein Trennsteg ragt zwischen zwei benachbarten Bitplätzen in die Ausnehmung. Durch den Trennsteg wird eine Seitwärtsbewegung der Bits verhindert, sodass sie in ihre Haltepositionen geführt und dort gehalten werden. Die Ausnehmung umfasst eine Ausnehmungsöffnung an der Bithalteroberseite, die die Aufnahmeöffnungen der Bitplätze formt, sodass die Aufnahmeöffnungen ineinander übergehen.

Der magnetische Bereich ist vorteilhafterweise ausgebildet, dass die Magnetkraft in Richtung der Unterseite des Bithalters wirkt, sodass an der Unterseite insbesondere ein Bohrer durch Magnetschluss haltbar ist. Alternativerweise können auch andere Komponenten, beispielsweise Schrauben, in einfacher Weise an der Unterseite durch die Magnetkraft angesetzt, gehalten und für ihre Verwendung im Arbeitseinsatz bereitgestellt werden.

In einer Ausführung ist eine Aufnahme für den Bohrer vorgesehen, die die Position des Bohrers vorgibt. Die Aufnahme ist als entlang der Unterseite verlaufender Graben ausgebildet, der eine Bewegung nach vorn und hinten, jedoch nicht nach unten begrenzt. Das Halten des Bohrers erfolgt durch Magnetkraft. Alternativerweise können auch andere Komponenten, beispielsweise eine Gewindestange oder ein Bolzen, in der Aufnahme magnetkraftschlüssig gehalten werden.

Nachfolgend werden einige Ausführungsbeispiele anhand der Zeichnung näher erläutert. Es zeigen:
Figur 1 ein Ausführungsbeispiel einer Bohrschrauberanordnung in einer Vorderansicht,
Figur 2 einen unteren Griffbereich eines Ausführungsbeispiels einer Bohrschrauberanordnung in einer dreidimensionalen Ansicht,
Figur 3 ein Ausführungsbeispiel eines Bithalters mit einer Schraube in einer Seitenansicht,
Figur 4 das Ausführungsbeispiel eines Bithalters mit einer Schraube in einer Vorderansicht, und
Figur 5 das Ausführungsbeispiel eines Bithalters einer Schnittansicht.

In den Figuren sind gleiche oder funktional gleichwirkende Komponenten mit den gleichen Bezugszeichen versehen.

Figur 1 zeigt in einer Vorderansicht ein Ausführungsbeispiel einer Bohrschrauberanordnung mit einem Ausführungsbeispiel eines akkumulatorbetriebenen Bohrschraubers 1 und einem Ausführungsbeispiel eines Bithalters 3, der am Bohrschrauber 1 lösbar befestigt ist.

Der akkumulatorbetriebene Bohrschrauber 1 ist ein motorangetriebenes, bohrmaschinenähnliches Werkzeug zum Schrauben und Bohren.

Der Bohrschrauber 1 umfasst eine Bitaufnahme 5, in die auswechselbare Bits 7 einsetzbar und durch den Bohrschrauber 1 antreibbar sind. Ein Bit 7 wird auch als Schraubbit bezeichnet und ist eine Schraubendreherklinge ohne Griff. Durch Wahl der Drehrichtung können mit dem Bit 7 Schrauben eingeschraubt und herausgeschraubt werden. Der Bohrschrauber 1 ist in einfacher und schneller Weise durch Austausch des Bits 7 an verschiedene Schraubenkopfprofile anpassbar. Der Bohrschrauber 1 ist vorteilhafterweise so ausgebildet, dass auch austauschbare Bohrer 15 einsetzbar sind, sodass mit dem Bohrschrauber 1 auch Löcher gebohrt werden können.

Eine Fußseite des Bits 7 gegenüber der Schraubendreherklinge ist Antriebsteil des Bits 7 und korrespondiert mit der Bitaufnahme 5, sodass das Bit 7 formschlüssig in die Bitaufnahme 5 einsetzbar ist und durch eine Rückhalteeinrichtung oder magnetisch fixierbar ist. Bitaufnahmeform und Fußform der austauschbaren Bits 7 korrespondieren. Die Bits 7 können beispielsweise als Sechskantbits mit sechskantigem Fuß, der in einen Innensechskant der Bitaufnahme 5 einsetzbar ist, ausgebildet sein.

Der Bohrschrauber 1 hat einen Griff 9 zum Halten des Bohrschraubers 1. Der untere Bereich des Griffs 9 hat eine aufgeweitete Form. Auf diesem Grifffuß 13 kann der Bohrschrauber 1 in einer Ruheposition abgestellt werden. Ein Akkumulator zur Versorgung des Bohrschraubers 1 ist im Grifffuß 13 vorgesehen. Der Akkumulator kann als austauschbares Akkumulatormodul eine lösbare Komponente des Griffs 9 sein oder als integraler Bestandteil des Bohrschraubers 1 ausgebildet sein. Am Grifffuß 13 ist ein Innengewinde 19 (in Figur 1 nicht erkennbar) vorgesehen. Am Innengewinde 19 kann zur Sicherung des Bohrschraubers 1 eine Halteschlaufe (in Figur 1 nicht dargestellt) befestigt werden.

Der Bithalter 3 zum Aufbewahren von mehreren Bits 7 ist durch eine Schraube 11 als Befestigungsmittel am Griff 9 des Bohrschraubers 1 befestigt. Die Schraube 11 ist ins Innengewinde 19 am Griff 9 geschraubt. Zusätzlich hält der Bithalter 3 noch einen Bohrer 15 an seiner Unterseite.

Die Begriffe "oben" und "unten" sowie davon abgeleitete Begriffe beziehen sich auf die Position der Komponenten der Bohrschrauberanordnung in einer Ruheposition mit nach unten weisendem Griff 9, wie in Figur 1 dargestellt. Nichtsdestotrotz dienen sie in erster Linie zur Beschreibung der Komponenten in Relativbeziehung zueinander, sodass die Bezeichnungen auch bei veränderter Orientierung der Komponenten im Raum beibehalten werden.

Figur 2 zeigt einen unteren Griffbereich eines Ausführungsbeispiels einer Bohrschrauberanordnung in einer dreidimensionalen Ansicht, in der der Bohrschrauber 1 vom Bithalter 3 beabstandet ist. Diese Darstellung entspricht einem Zustand unmittelbar vor dem Aufsetzen des Bithalters 3 auf den Grifffuß 13.

Der Grifffuß 13 weist eine rechteckförmige Aussparung, die einen Schlitz 17 in der Vorderseite des Grifffußes 13 formt, sowie ein Innengewinde 19, das unter dem Schlitz 17 angeordnet ist, auf. Das Innengewinde 19 erstreckt sich von der Vorderseite ins Griffinnere.

Der Bithalter 3 umfasst einen Körper, der beispielsweise als einteiliger Spritzgusskörper aus Kunststoff ausgebildet sein kann. Er hat eine im Vergleich zu Breite und Höhe geringe Tiefe, die im Wesentlichen vom Durchmesser der aufzunehmenden Bits 7 bestimmt wird. Die Höhe und Breite ist vorteilhafterweise geringer als die Seitenfläche des Grifffuß 13, auf dem der Bithalter 3 angebracht ist.

An einem seitlichen Randbereich des Bithalters 3 ragt eine rechteckförmige Erhebung 21 an der Rückseite des Bithalters 3 auf. Die Erhebung 21 korrespondiert mit der Form der Aussparung, sodass sie in den Schlitz 17 formschlüssig einführbar ist. Die Erhebung 21 und der Schlitz 17 dienen als Positioniervorrichtungen. Durch das Einschieben der Erhebung 21 in den Schlitz 17 wird die Position des Bithalters 3 und seine Ausrichtung bei der Fixierung am Griff 9 festgelegt.

Im seitlichen Randbereich ist ein Durchgangsloch 23 als durchgehende Öffnung zwischen der Vorderseite und der Rückseite des Bithalters 3 angeordnet. Durch das Durchgangsloch 23 verläuft die Schraube 11, mit dem der Bithalter 3 am Bohrschrauber 1 lösbar befestigt wird. Das Durchgangsloch 23 hat kein Innengewinde und ist so dimensioniert, dass der Schaft der Schraube 11 hindurch steckbar ist und der Schraubenkopf auf der Vorderseite des Bithalters 3 aufliegt. In diesem Ausführungsbeispiel ist der Schraubenkopf in einer Absenkung 25 der Vorderseite angeordnet, sodass der Schraubenkopf nicht übersteht.

Der Bithalter 3 dient als Bitmagazin, da er die Bits 7 in geordneter Weise aufnimmt und bereithält. Entlang einer Längsrichtung des Bithalters 3 ist eine Mehrzahl von Bitplätzen 27 vorgesehen, die jeweils ein Bit 7 aufnehmen und entnehmbar bereithalten können. Die Bits 7 sind in Längsrichtung parallel nebeneinander angeordnet und erstrecken sich in Querrichtung, sodass ihre Köpfe mit den Schraubendreherklingenseiten nach oben weisen. Die Bits 7 sind von oben, das heißt entgegen einer Entnahmerichtung 43, durch Aufnahmeöffnungen 39 in die Bitplätze 27 einführbar und aus der Halteposition durch eine Bewegung nach oben, das heißt in Entnahmerichtung 43, wieder durch die Aufnahmeöffnungen 39 aus den Bitplätzen 27 entnehmbar. Jedes der Bits 7 kann unabhängig von den anderen eingeführt und entnommen werden.

Der Bithalter 3 umfasst einen magnetischen Bereich, durch dessen Magnetkraft die Bits 7 magnetkraftschlüssig im Bithalter 3 gehalten werden. Der magnetische Bereich ist durch einen Magneten 37 im Bithalter ausgebildet.

An einer Unterseite des Bithalters 3 ist eine Aufnahme 29 für einen Bohrer 15, der durch Magnetkraft in der Aufnahme 29 gehalten wird. Statt eines Bohrers 15 können auch Schrauben oder andere Komponenten durch die Magnetkraft gehalten werden.

Figur 3 zeigt den Bithalter 3 mit der Schraube 11 in einer Seitenansicht.

Die Schraube 11 zur Befestigung am Bohrschrauber 1 ist im Bithalter 3 versenkbar, sodass der Schraubenkopf nicht übersteht. Dadurch wird das Verletzungsrisiko reduziert. Die rückseitig abstehende Erhebung 21 am Bithalter 3 dient zur Positionierung des Bithalters 3 am Griff 9, wie zuvor beschrieben.

Die Aufnahme 29 an der Unterseite des Bithalters 3 ist durch einen in Längsrichtung laufenden Graben mit kreissegmentförmigen Querschnitt ausgebildet. Der Graben ist an den Stirnseiten offen, sodass der Bohrer 15 überstehen kann. Der Graben gibt die Position des Bohrers 15 vor, ohne ihn formschlüssig in Richtung einer nach unten wirkenden Schwerkraft zu halten. Das Halten erfolgt durch die Magnetkraft.

Figur 4 zeigt den Bithalter 3 mit der Schraube 11 in einer Vorderansicht.

Die Bitplätze 27 des Bithalters 3 sind durch eine sich über die Bitplätze 27 erstreckende Ausnehmung 31 im Magazinkörper des Bithalters 3 ausgebildet. Die Ausnehmung 31 ist oben offen und formt die Aufnahmeöffnungen 39, sodass die Bits 7 von oben in die Bitplätze 27 einschiebbar sind. Die Unterseite der Bitplätze 27 ist zumindest so weit geschlossen, dass die Bits 7 nicht unten aus dem Bithalter 3 herausrutschen können und die Unterseite des Magazinkörpers einen Anschlag 41 für die Bits 7 bildet. In die Ausnehmung 31 ragen senkrecht verlaufende Stege 33, die die Bitplätze 27 voneinander trennen und die Bits 7 beim Rein- und Rausnehmen lenken und im eingeschobenen Zustand in ihrer Halteposition halten. Die Stege 33 können vorder- und rückseitig angeordnet sein. Alternativ sind sie nur vorderseitig oder nur rückseitig vorgesehen. In einem Ausführungsbeispiel ist die den Bits 7 zugewandte Seite der Stege 33 gerundet, sodass sie mit der Form des Bitmantels korrespondiert.

Die Bitplätze 27 sind so geformt, dass die eingeschobenen Bits 7 in der vorgegebenen Halteposition gehalten werden und die Bits 7 parallel nebeneinander mit den Bitköpfen zur Oberseite des Bithalters 3 ausgerichtet angeordnet sind. Die Bits 7 sind vollständig im Bithalter 3 versenkt und stehen oben nicht über, um Verletzungen zu vermeiden. Das Ausrichten und Halten der Bits 7 in der Halteposition erfolgt durch Formschluss unten und an den Seiten, sodass die Bits 7 nur in oder entgegen der Entnahmerichtung 43 bewegt werden können. Reibschluss durch Reibungskräfte, die bei Verspannen der Komponenten entstehen würden, tritt nicht oder nicht im Wesentlichen Maße auf. Ein eventueller Reibschluss ist nicht ausreichend, einer in Entnahmerichtung 43 wirkenden Schwerkraft entgegenzustehen. Mit anderen Worten: die Bitplätze 27 sind so geformt, dass die Bits 7 ohne Magnetkraftschluss hinausfallen würden, wenn der Bithalter 3 umgedreht wird und damit seine Oberseite und die Bitköpfe nach unten gerichtet sind.

Allerdings bewirkt die Magnetkraft und der dadurch bedingte Magnetkraftschluss, dass die Bits 7 trotz der Schwerkraft nicht hinausfallen, wenn der Bithalter 3 umgedreht wird und damit seine Oberseite nach unten gerichtet ist. Dadurch bleiben die Bits 7 beim Arbeiten mit der Bohrschrauberanordnung auch bei Überkopf-Arbeiten sicher an ihrem Platz.

An der Vorderseite weist der Bithalter 3 Fingerspitzeneingriffsöffnungen 35 auf, die als Aussparungen im Bithalter 3 ausgebildet sind. Für jeden Bitplatz 27 ist zumindest eine Fingerspitzeneingriffsöffnung 35 vorgesehen. Durch die Fingerspitzeneingriffsöffnung 35 ist das Bit 7 im Bitplatz 27 für eine durch die Fingerspitzeneingriffsöffnung 35 greifende Fingerspitze eines Werkzeugnutzers zugänglich, sodass das Bit 7 durch eine Bewegung der Fingerspitze entlang der Fingerspitzeneingriffsöffnung 35 nach oben in Entnahmerichtung 43 aus dem Bitplatz 27 geschoben und dann entnommen werden kann. Die Fingerspitzeneingriffsöffnung 35 ermöglicht auch das visuelle Erkennen des dahinter positionierten Bits 7. Die Bits 7 können eine Farbkodierung aufweisen, bei der ein mittlerer Bereich des Bits 7 farbig ist. Die Farbe ist durch die Fingerspitzeneingriffsöffnung 35 erkennbar. Die Farbe hängt von der Art der Schraubendreherklinge ab, sodass der Benutzer von der Farbe auf die Art der Schraubendreherklinge des Bits 7 schließen kann. Der farbige mittlere Bereich des Bits 7 kann gestuft und verjüngt sein, sodass sein Durchmesser geringer ist als der Durchmesser der Stirnseiten. Alternativ oder zusätzlich kann das Bit 7 eine Markierung, beispielsweise eine Beschriftung, am Bitfuß oder im mittleren Bereich aufweisen, die durch die Fingerspitzeneingriffsöffnung 35 erkennbar und lesbar ist.

Die Fingerspitzeneingriffsöffnungen 35 erstrecken sich an der Vorderseite in Querrichtung bis in die Unterseite des Bithalters 3, sodass die Fingerspitze an die Unterseite des Bits 7 greifen kann, um es mit einer Bewegung der Fingerspitze nach oben aus dem Bitplatz 27 zu schieben. Dabei wird die Magnetkraft und gegebenenfalls auch die geringe Reibkraft überwunden. Die Fingerspitzeneingriffsöffnungen 35 sind seitlich durch an vorn über die Bits 7 hinausragende Wandstege 45 begrenzt. Wegen einer oberen Begrenzung münden die Fingerspitzeneingriffsöffnungen 25 nicht in die Aufnahmeöffnungen 39. Somit können die Bits 7 nicht vorne aus dem Bithalter 3 fallen, und der Bithalter 3 ist stabiler.

Figur 5 zeigt einen Schnitt senkrecht zur Längsrichtung durch den Bithalter 3 an der Stelle des ersten Bitplatzes 27 benachbart zum Durchgangsloch 23. Das Bit 7 ist in seiner Halteposition. Eine Bewegung des Bits 7 wird durch den Magazinkörper sowohl nach unten als auch nach vorne und hinten verhindert. Lediglich nach oben in Entnahmerichtung 43 ist das Bit 7 durch die Aufnahmeöffnung 39 aus dem Bitplatz 27 entnehmbar.

In Längsrichtung verlaufende Materialausnehmungen 47 an der Rückseite des Bithalters 3 sparen Magazinkörpermaterial, ohne die Stabilität des Bithalters 3 wesentlich zu reduzieren.

Der magnetische Bereich ist durch einen rechteckförmigen Permanentmagneten 37 ausgebildet, der langgestreckt in Längsrichtung verläuft. Er ist im unteren, rückseitigen Bereich des Bithalters 3 in einer Aussparung angeordnet, sodass die Magnetkraft auf die Bitfüße und die darunter angeordnete Aufnahme 29 wirkt. Der Magnet 37 kann beispielsweise in den Magazinkörper eingepresst, eingegossen oder eingeklebt sein. Die Position des Permanentmagneten 37 bewirkt, dass die Bits 7 beim Einschieben durch die Magnetkraft in ihre Haltepositionen gezogen werden. Der Magnet 37 ist so dimensioniert und positioniert, dass er einerseits die Bits 7 auch bei in Entnahmerichtung 43 wirkender Schwerkraft sicher hält und andererseits die Bits 7 trotzdem mit Fingerkraft gut lösbar sind. Zusätzlich sollen auch der Bohrer 15 oder andere Komponenten an der Unterseite gut und sicher halten, sich aber einfach lösen lassen. Die beschriebenen Effekte hängen nicht nur von der Größe und Stärke des Magneten 37 ab, sondern auch von seinem Abstand zu den Bits 7 und den Komponenten an der Unterseite. In diesem Ausführungsbeispiel ist der Abstand zwischen dem Magneten 37 und den eingeschobenen Bits 7 gering bis verschwindend. Der in die Unterseite ragende Graben als Aufnahme 29 für den Bohrer 15 geht ebenfalls mit einem geringen Abstand zum Magneten 37 einher.

Die vorstehend und die in den Ansprüchen angegebenen sowie die den Abbildungen entnehmbaren Merkmale sind sowohl einzeln als auch in verschiedener Kombination vorteilhaft realisierbar. Die Erfindung ist nicht auf die beschriebenen Ausführungsbeispiele beschränkt, sondern im Rahmen fachmännischen Könnens in mancherlei Weise abwandelbar.

### Bezugszeichen

- 1: Bohrschrauber
- 3: Bithalter
- 5: Bitaufnahme
- 7: Bit
- 9: Griff
- 11: Schraube
- 13: Grifffuß
- 15: Bohrer
- 17: Schlitz
- 19: Innengewinde
- 21: Erhebung
- 23: Durchgangsloch
- 25: Absenkung
- 27: Bitplatz
- 29: Aufnahme
- 31: Ausnehmung
- 33: Steg
- 35: Fingerspitzeneingriffsöffnung
- 37: Magnet
- 39: Aufnahmeöffnung
- 41: Anschlag
- 43: Entnahmerichtung
- 45: Wandsteg
- 47: Materialausnehmung

## Patentansprüche

1. Bithalter (3) zum Aufbewahren von zumindest einem Bit (7), wobei der Bithalter (3) durch ein Schraubverbindungsmittel (11) an einem Bohrschrauber (1) befestigbar ist und umfasst:
- zumindest einen Bitplatz (27), der ausgebildet ist, ein Bit (7) aufzunehmen und entnehmbar zu halten, wobei der Bitplatz (27) eine Aufnahmeöffnung (39) umfasst, in die das Bit (7) in Bitlängsrichtung einsteckbar ist,
- ein Haltemittel, das ausgebildet ist, das Bit (7) im Bitplatz (27) zu halten, und
- ein Durchgangsloch (23), durch das das Schraubverbindungsmittel (11) führbar ist, sodass ein Kopf des Schraubverbindungsmittels (11) auf einer Vorderseite des Bithalters (3) aufliegt.

2. Bithalter (3) nach Anspruch 1,
wobei der Bitplatz (27) von einer Mehrzahl von Bitplätzen (27) umfasst ist und in der Mehrzahl von Bitplätzen (27) eine Mehrzahl von Bits (79, die in dieselbe Richtung ausgerichtet sind, aufbewahrbar sind.

3. Bithalter (3) nach Anspruch 2,
wobei die Aufnahmeöffnungen (39) der Bitplätze (27) an einer Oberseite des Bithalters (3) angeordnet sind.

4. Bithalter (3) nach einem der vorhergehenden Ansprüche,
wobei das Haltemittel einen magnetischen Bereich (37) umfasst, der ausgebildet ist, das Bit (7) durch eine Magnetkraft zu halten.

5. Bithalter (3) nach einem der vorhergehenden Ansprüche,
wobei das Haltemittel so ausgebildet ist, dass ein Magnetkraftschluss das Bit (7) bei in Entnahmerichtung (43) wirkender Schwerkraft in seiner Position hält.

6. Bithalter (3) nach einem der vorhergehenden Ansprüche,
wobei der Bitplatz (27) so ausgebildet ist, dass das Bit (7) verspannungsfrei einschiebbar ist und haltbar ist.

7. Bithalter (3) nach einem der vorhergehenden Ansprüche,
wobei der Bitplatz (27) eine vorderseitige Fingerspitzeneingriffsöffnung (35) aufweist.

8. Bithalter (3) nach Anspruch 7,
wobei die Fingerspitzeneingriffsöffnung (35) sich bis in eine Unterseite des Bithalters (3) erstreckt und der Bitplatz (27) so ausgebildet ist, dass unterseitig ein Anschlag (41) für das Bit (7) ausgebildet ist.

9. Bithalter (3) nach einem der Ansprüche 2 bis 8,
wobei die Mehrzahl von Bitplätzen (27) durch eine sich über die Bitplätze (27) erstreckende Ausnehmung (31) zwischen der Vorderseite und der Rückseite des Bithalters (3) ausgebildet ist.

10. Bithalter (3) nach Anspruch 9,
wobei die Ausnehmung (31) eine oberseitige Ausnehmungsöffnung umfasst, die die Aufnahmeöffnungen (39) der Bitplätze (27) formt.

11. Bithalter (3) nach Anspruch 9 oder 10,
wobei ein Trennsteg (33) zwischen zwei benachbarten Bitplätzen (27) aus der Mehrzahl von Bitplätzen (27) in die Ausnehmung (31) ragt.

12. Bithalter (3) nach einem der Ansprüche 4 bis 11,
wobei der magnetische Bereich (37) ausgebildet ist, dass die Magnetkraft in Richtung einer Unterseite des Bithalters (3) wirkt, sodass an der Unterseite insbesondere ein Bohrer (15) durch Magnetkraftschluss haltbar ist.

13. Bithalter nach Anspruch 12,
umfassend eine Aufnahme (29), die als entlang der Unterseite verlaufender Graben ausgebildet ist.

14. Bohrschrauberanordnung mit
einem Bohrschrauber (1) mit einem Innengewinde (19), das insbesondere am Griff (9) des Bohrschraubers (1) angeordnet ist, wobei der Bithalter (3) nach einem der vorherigen Ansprüche mittels des Schraubverbindungsmittels (3), das ins Innengewinde (19) geschraubt ist, am Bohrschrauber (1) befestigt oder befestigbar ist.

15. Bohrschrauberanordnung nach Anspruch 14.
wobei eine Rückseite des Bithalters (3) dem Griff (9) zugewandt ist und die gegenüberliegende Vorderseite vom Griff (9) abgewandt ist.
